# EUROPÄISCHE PATENTSCHRIFT

(11) **EP 1 697 576 B1**
(45) Veröffentlichungstag und Bekanntmachung des Hinweises auf die Patenterteilung: **09.03.2016**
(21) Anmeldenummer: 04804547.0
(22) Anmeldetag: 22.11.2004
(51) Int. Cl.: D06F 75/38

(54) **Bügeleisen und Verfahren zur Herstellung eines Bügeleisens**
Iron and method for assembling an iron
Fer à repasser et procédé de fabrication d'un fer à repasser

(30) Priorität: 21.11.2003 ES 200302784
(43) Veröffentlichungstag der Anmeldung: 06.09.2006
(73) Patentinhaber: BSH Hausgeräte GmbH, 81739 München (DE)
(72) Erfinder: ALBANDOZ RUIZ DE OCENDA, Carmelo, E-01006 Vitoria (ES)
(86) Internationale Anmeldenummer: PCT/EP2004/053034
(87) Internationale Veröffentlichungsnummer: WO 2005/049912

(56) Entgegenhaltungen:
- EP-A- 1 143 061
- DE-A1- 4 316 281
- DE-A1- 4 422 089
- DE-C- 487 322
- DE-U1- 29 505 735
- DE-U1- 29 707 460
- FR-A- 2 593 837
- US-A- 5 623 775

## Beschreibung

Die Erfindung betrifft ein elektrisches Bügeleisen mit einem Bügelschuh mit einer Heizeinrichtung und einer Bügelsohle, die eine mit einem Bügelgut in Kontakt kommende Gleitfläche aufweist und die auf der, der Gleitfläche abgewandten Seite an dem Bügelschuh befestigt ist - sowie ein Verfahren zur Herstellung eines solchen Bügeleisens.

Diese Art von elektrischen Bügeleisen, die einen Bügelschuh aus Metall und eine elektrische Heizeinrichtung in U-Form umfassen, ist auf dem Markt bekannt. Die Heizeinrichtung oder Luftheizung ist im Bügelschuh, der durch ein Druckgießverfahren hergestellt wird, genau passend eingebettet.

Der Bügelschuh ist mit einer Kammer ausgebildet, die mit einem Deckel geschlossen wird und in der während des Betriebs des Bügeleisens der Dampf erzeugt wird, da die Luftheizung über elektrische Kontakte, die an den Enden der beiden Arme der Luftheizung in U-Form angeordnet sind, mit elektrischer Energie gespeist wird und diese die zugeführte elektrische Energie in Form von Wärme an die Kammer des Bügelschuhs abgibt. Die Kammer des Bügelschuhs weist in ihrem unteren Teil Dampfausgänge in eine zweite Kammer auf, welche durch die Bügelsohle geschlossen wird.

Die Bügelsohle weist zwei Öffnungen auf, durch die der Dampf durchströmt, der sich in der Vorkammer verteilt hat, und es ist der Dampf, der die Kleidung befeuchtet, die mit der Bügelsohle in Kontakt ist.

Der Druck, der innerhalb der Dampfkammer erzeugt wird, ist sehr hoch, weshalb die Bügelsohle sehr gut mit dem Bügelschuh verbunden sein muss, damit der Dampf nicht anderswo ausströmt als den dafür vorgesehenen Öffnungen in der Bügelsohle.

Die FR 2 593 837 A offenbart eine Verbindung von Bügelsohle und Bügelschuh mittels Nieten.

Die US 5,623,775 A offenbart eine Verbindung von Bügelsohle und Bügelschuh mittels stiftartig an der Bügelsohle angeordneter Formschlusselemente mit einem T-förmig ausgebildeten Kopf, welcher nach Durchdringung durch eine im Bügelschuh ausgebildeten Ausnehmung um 90° zur Längsachse des Formschlusselementes verdreht wird.

Die DE 43 16 281 A offenbart eine Bügelsohle, welche beispielsweise auf der der Gleitfläche in Kontakt mit der Kleidung abgewandten Seite einen Gewindedorn angefügt aufweist, der den Bügelschuh an einer Öffnung durchdringt und auf den eine Mutter geschraubt wird, die sie fest verbunden lässt. Damit sich die Mutter nicht lockert, muss sie ein Anziehmoment besitzen, das stark genug ist.

Außerdem sind Ausgestaltungen bekannt, bei denen die Bügelsohle mithilfe eines Silicons, das die Undichtheiten vermeidet, an den Bügelschuh geklebt wird.

Im Übrigen sei noch auf die DE 44 22 089 A, die DE 487 322 C sowie auf die EP 1 143 061 A hingewiesen.

### BESCHREIBUNG DER ERFINDUNG

Die Aufgabe der Erfindung ist die Bereitstellung eines alternativen Bügeleisens mit einem Bügelschuh mit einer Heizeinrichtung und einer Bügelsohle, die eine mit dem Bügelgut in Kontakt kommende Gleitfläche aufweist und die auf der der Gleitfläche abgewandten Seite am Bügelschuh befestigt ist.

Diese Aufgabe wird durch ein Bügeleisen mit den Merkmalen des Patentanspruchs 1 gelöst.

Erfindungsgemäß ist an der Bügelsohle ein Dorn ausgebildet, der durch einen Durchführungskanal des Bügelschuhs geführt ist und ein freies, aus dem Bügelschuh herausragendes Ende aufweist, das zur Befestigung der Bügelsohle an dem Bügelschuh umgebogen ist. Gemäß der Erfindung ist der Bügelschuh zwischen dem umgebogenen freien Dornende und der Bügelsohle gehaltert. Durch das Umbiegen des Dorns werden kaum Kräfte auf die Bügelsohle übertragen. Demgegenüber wird die Bügelsohle bei einem Vernieten des freien Dornendes (das heißt, wenn mit einem Hammer auf das freie Dornende geschlagen wird) oder bei einem Anschrauben mit einem zu starken Anziehmoment stark mit Kräften belastet.

Außerdem weist der Dorn einen scheibenförmigen Kopf auf, mit dem der Dorn an der Bügelsohle befestigt wird. Dadurch ergibt sich eine größere Kontaktfläche zwischen dem Dorn und der Bügelsohle. Somit ist für den Fall, dass bei der Verformung des freien Dornendes Kräfte auf die Bügelsohle übertragen werden, eine gute Kräfteverteilung über den scheibenförmigen Kopf des Dorns gewährleistet.

Der scheibenförmige Kopf des Dorns ist in einer entsprechenden Vertiefung des Bügelschuhs angeordnet. Dadurch ist der Kopf des Dorns in dem Bügelschuh versenkt, und dadurch ist keine zusätzliche Bauhöhe des Bügeleisens aufgrund des Kopfes des Dorns notwendig.

Andererseits ist der Dorn bis zur Verformbarkeit erwärmt formschlüssig oder fast formschlüssig durch den Durchführungskanal des Bügelschuhs geführt. Dadurch wird beim Biegevorgang im Wesentlichen nur das aus dem Bügelschuh ragende freie Dornende umgebogen, während der im Durchführungskanal befindliche Dornabschnitt im Wesentlichen keine Biegekräfte auf die Bügelsohle überträgt.

Vorteilhafte Aus- und Weiterbildungen sind Gegenstand der Unteransprüche.

Genauer gesagt weist der scheibenförmige Kopf des Dorns bevorzugt einen Mindestdurchmesser von 5 bis 6 mm auf. Dadurch wird eine ausreichende Kräfteverteilung über den scheibenförmigen Kopf des Dorns gewährleistet.

Zwischen dem scheibenförmigen Kopf des Dorns und dem Boden der Vertiefung ist bevorzugt auch ein Spalt vorhanden. Dadurch ist gewährleistet, dass die Bügelsohle in Anlage mit dem Bügelschuh ist und nicht auf dem Kopf des Dorns liegt.

Das freie Dornende ragt bevorzugt mindestens 10 mm aus dem Bügelschuh heraus. Dadurch ist gewährleistet, dass sich das freie Dornende einfach umbiegen lässt.

Im Bereich der Bügeleisenspitze und/oder im Bereich des Bügeleisenendes ist bevorzugt jeweils zumindest ein Dorn angeordnet. Daher reichen die zumindest zwei Dorne an der Bügeleisenspitze und am Bügeleisenende für eine stabile Befestigung der Bügelsohle an dem Bügelschuh.

Und außerdem ist der Dorn bevorzugt aus Metall, zum Beispiel aus Aluminium, da das Aluminium sich einfach biegen lässt.

Auf der mit dem Bügelgut in Kontakt kommenden Seite ist bevorzugt eine Beschichtung, zum Beispiel eine Emailbeschichtung, vorgesehen. Da beim Biegen des freien Dornendes kaum Kräfte auf die Bügelsohle übertragen werden, wird vorteilhaft ein Loslösen der Beschichtung von der Bügelsohle im Bereich des Dorns verhindert.

Schließlich kann die Heizeinrichtung als elektrische Heizeinrichtung oder als Luftheizung ausgeführt sein.

Gleichfalls als Aufgabe der Erfindung wird das Verfahren zur Herstellung eines Bügeleisens mit einem Bügelschuh mit einer Heizeinrichtung, sowie einer Bügelsohle beschrieben, die eine mit dem Bügelgut in Kontakt kommende Gleitfläche aufweist und die auf der der Gleitfläche abgewandten Seite mit dem Bügelschuh verbunden wird.

Diese Aufgabe wird durch ein Verfahren zur Herstellung eines Bügeleisen mit den Merkmalen des Patentanspruchs 12 gelöst.

Erfindungsgemäß wird die Bügelsohle mit einem Dorn ausgebildet, der einen scheibenförmigen Kopf aufweist, mit dem der Dorn an der Bügelsohle befestigt ist, wobei der scheibenförmige Kopf des Dorns in einer entsprechenden Vertiefung des Bügelschuhs angeordnet ist, wobei der Dorn bis zur Verformbarkeit erwärmt formschlüssig durch einen Durchführungskanal des Bügelschuhs geführt wird und dessen freies, aus dem Bügelschuh herausragendes Ende zur Verbindung der Bügelsohle mit dem Bügelschuh umgebogen wird.

Gemäß der Erfindung ist der Bügelschuh zwischen dem umgebogenen freien Dornende und der Bügelsohle gehaltert. Durch das Umbiegen des Dorns werden kaum Kräfte auf die Bügelsohle übertragen.

### BESCHREIBUNG DER ZEICHNUNGEN

Zur Vervollständigung der Beschreibung, die im Anschluss erfolgt, und zum besseren Verständnis der Merkmale der Erfindung liegt der vorliegenden Patentbeschreibung ein Satz Zeichnungen bei, auf deren Basis die Neuerungen und Vorteile des gemäß der Aufgabe der Erfindung realisierten Bügeleisens leichter verständlich wird.
Figur 1 stellt eine perspektivische Ansicht des Bügelschuhs mit der Bügelsohle dar, die mithilfe von zwei Dornen, die den Bügelschuh an dafür vorgesehene Öffnungen durchdringen, damit verbunden ist.
Figur 2 stellt eine Schnittansicht des Bügelschuhs dar, der mithilfe des Dorns, der den Bügelschuh durchdringt und am anderen Ende umgebogen wird, mit der Bügelsohle verbunden ist.

### BESCHREIBUNG EINER AUSFÜHRUNGSFORM DER ERFINDUNG

Figur 1 stellt eine Bügeleisenbasis dar, die einen Bügelschuh 1 aus Metall und eine elektrische Heizeinrichtung 2 in U-Form aufweist. Die Heizeinrichtung 2 oder Luftheizung ist im Bügelschuh 1, der durch ein Druckgießverfahren hergestellt ist, genau passend eingebettet. Der Bügelschuh 1 ist mit einer Kammer ausgebildet, die mit einem Deckel geschlossen wird und in der während des Betriebs des Bügeleisens der Dampf erzeugt wird, da die Luftheizung 2 über elektrische Kontakte, die an den Enden der beiden Arme der Luftheizung in U-Form angeordnet sind, mit elektrischer Energie gespeist wird und diese die zugeführte elektrische Energie in Form von Wärme an die Kammer des Bügelschuhs 1 abgibt. Die Kammer des Bügelschuhs 1 weist in ihrem unteren Teil Dampfausgänge in eine zweite Kammer auf, welche durch die Bügelsohle 3 geschlossen ist. Die Bügelsohle 3 weist eine Gleitfläche 5 auf, die mit einer Emailbeschichtung 17 überzogen ist, mit dem Bügelgut in Kontakt kommt und durch die von der Gleitfläche 5 abgewandte Seite mit zwei Dornen 7 aus Aluminium, einer im Bereich der Bügeleisenspitze und der andere im Bereich des Bügeleisenendes im hinteren Teil, am Bügelschuh 1 befestigt ist.

Dieser Dorn 7 wird mithilfe eines scheibenförmigen Kopfes 13 mit einem Durchmesser von ungefähr 6 mm mit der Bügelsohle 1 verbunden. Der Kopf ist in einer entsprechenden Vertiefung 15 des Bügelschuhs 1 mit einem Spalt s dazwischen angeordnet. Der Dorn 7 verläuft durch einen Durchführungskanal 9 des Bügelschuhs 1, der so eng ist, dass der Dorn 7 genau durchpasst. Dieser weist ein freies Ende 11 auf, das eine Länge von ungefähr 10 mm aus dem Bügelschuh 1 herausragt und zur Befestigung der Bügelsohle 3 am Bügelschuh 1 umgebogen wird.

Zur Verbindung der Bügelsohle 3 mit dem Bügelschuh 1 wird ein Verfahren verwendet, in dem der Dorn 7 durch den Durchführungskanal 9 des Bügelschuhs 1 geführt, bis zur Verformbarkeit erwärmt und sein freies, aus dem Bügelschuh 1 ragendes Ende 11 umgebogen wird, um die Bügelsohle 3 mit dem Bügelschuh 1 mit geringsten Kraftübertragung zu verbinden.

Gemäß der Erfindung ist der Bügelschuh 1 zwischen dem umgebogenen freien Dornende 11 und der Bügelsohle 3 gehaltert. Durch das Umbiegen des Dorns 7 werden kaum Kräfte auf die Bügelsohle 1 übertragen.

### BEZUGSZEICHENLISTE

- 1: Bügelschuh
- 2: Heizeinrichtung
- 3: Bügelsohle
- 5: Gleitfläche
- 7: Dorn
- 9: Durchführungskanal
- 11: Ende des Dorns 7
- 13: Kopf des Dorns 7
- 15: Vertiefung
- 17: Beschichtung

- s: Spalt

## Patentansprüche

1. Bügeleisen mit einem Bügelschuh (1) mit einer Heizeinrichtung (2) und einer Bügelsohle (3), die eine mit einem Bügelgut in Kontakt kommende Gleitfläche (5) aufweist und die auf der, der Gleitfläche (5) abgewandten Seite an dem Bügelschuh (1) befestigt ist,
**dadurch gekennzeichnet,**
- **dass** an der Bügelsohle (3) ein Dorn (7) ausgebildet ist, der durch einen Durchführungskanal (9) des Bügelschuhs (1) geführt ist und ein freies, aus dem Bügelschuh (1) herausragendes Ende (11) aufweist, das zur Befestigung der Bügelsohle (3) an dem Bügelschuh (1) umgebogen ist;
- **dass** der Dorn (7) einen scheibenförmigen Kopf (13) aufweist, mit dem der Dorn (7) an der Bügelsohle (3) befestigt ist;
- **dass** der scheibenförmige Kopf (13) des Dorns (7) in einer entsprechenden Vertiefung (15) des Bügelschuhs (1) angeordnet ist;
- und **dass** der Dorn (7) bis zur Verformbarkeit erwärmt formschlüssig durch den Durchführungskanal (9) des Bügelschuhs (1) geführt ist.

2. Bügeleisen nach Anspruch 1, **dadurch gekennzeichnet, dass** der scheibenförmige Kopf (13) des Dorns (7) einen Mindestdurchmesser von 5 bis 6 mm aufweist.

3. Bügeleisen nach Anspruch 1 oder 2, **dadurch gekennzeichnet, dass** zwischen dem scheibenförmigen Kopf (13) des Dorns (7) und einem Boden der Vertiefung (15) ein Spalt (s) ausgebildet ist.

4. Bügeleisen nach einem der vorhergehenden Anspruche, **dadurch gekennzeichnet, dass** das freie Dornende (11) mindestens 10 mm aus dem Bügelschuh (1) herausragt.

5. Bügeleisen nach einem der vorhergehenden Anspruche, **dadurch gekennzeichnet, dass** im Bereich einer Bügeleisen-Spitze und/oder im Bereich eines BügeleisenEndes jeweils zumindest ein Dorn (7) angeordnet ist.

6. Bügeleisen nach einem der vorherigen Ansprüche, **dadurch gekennzeichnet, dass** der Dorn (7) aus Metall besteht.

7. Bügeleisen nach einem der vorhergehenden Ansprüche, **dadurch gekennzeichnet, dass** der Dorn (7) aus Aluminium besteht.

8. Bügeleisen nach einem der vorhergehenden Ansprüche, **dadurch gekennzeichnet, dass** auf der mit dem Bügelgut in Kontakt kommenden Seite (5) eine Beschichtung (17) vorgesehen ist.

9. Bügeleisen nach Anspruch 8, **dadurch gekennzeichnet, dass** die Beschichtung (17) eine Emaillebeschichtung ist.

10. Bügeleisen nach einem der vorherigen Ansprüche 1 bis 9, **dadurch gekennzeichnet, dass** die Heizeinrichtung (2) eine elektrische Heizeinrichtung ist.

11. Bügeleisen nach einem der vorherigen Ansprüche 1 bis 9, **dadurch gekennzeichnet, dass** die Heizeinrichtung (2) eine Luftheizung ist.

12. Verfahren zur Herstellung eines Bügeleisens mit einem Bügelschuh (1) mit einer Heizeinrichtung (2) sowie einer Bügelsohle (3), die eine mit einem Bügelgut in Kontakt kommende Gleitfläche (5) aufweist und die auf der, der Gleitfläche (5) abgewandten Seite mit dem Bügelschuh (1) verbunden wird,
**dadurch gekennzeichnet,**
- **dass** die Bügelsohle (3) mit einem Dorn (7) ausgebildet wird;
- **dass** der Dorn (7) einen scheibenförmigen Kopf (13) aufweist, mit dem der Dorn (7) an der Bügelsohle (3) befestigt ist;
- **dass** der scheibenförmige Kopf (13) des Dorns (7) in einer entsprechenden Vertiefung (15) des Bügelschuhs (1) angeordnet ist;
- und **dass** der Dorn (7) bis zur Verformbarkeit erwärmt formschlüssig durch einen Durchführungskanal (9) des Bügelschuhs (1) geführt wird und dessen freies, aus dem Bügelschuh (1) herausragendes Ende (11) zur Verbindung der Bügelsohle (3) mit dem Bügelschuh (1) umgebogen ist.

## Claims

1. Iron with an iron shoe (1) having a heating facility (2) and an iron sole (3), which has a sliding surface (5) which comes into contact with an item to be ironed and which is fastened to the iron shoe (1) on the side which faces away from the sliding surface (5),
**characterised in that**
- a pin (7) is embodied on the iron sole (3), which is guided through a through channel (9) of the iron shoe (1) and has a free end (11) protruding from the iron shoe (1), said end being bent in order to fasten the iron sole (3) to the iron shoe (1);
- the pin (7) has a disk-shaped head (13), with which the pin (7) is fastened to the iron sole (3);
- the disk-shaped head (13) of the pin (7) is arranged in a corresponding depression (15) of the iron shoe (1);
- and that the pin (7) is guided in a form-fit and heated manner through the through channel (9) of the iron shoe (1) until it reaches deformability.

2. Iron according to claim 1, **characterised in that** the disk-shaped head (13) of the pin (7) has a minimum diameter of 5 to 6 mm.

3. Iron according to claim 1 or 2, **characterised in that** a gap (s) is embodied between the disk-shaped head (13) of the pin (7) and a base of the depression (15).

4. Iron according to one of the preceding claims, **characterised in that** the free pin end (11) protrudes at least 10 mm out of the iron shoe (1).

5. Iron according to one of the preceding claims, **characterised in that** at least one pin (7) is arranged in the area of an iron tip and/or in the area of an iron end in each case.

6. Iron according to one of the preceding claims, **characterised in that** the pin (7) consists of metal.

7. Iron according to one of the preceding claims, **characterised in that** the pin (7) consists of aluminium.

8. Iron according to one of the preceding claims, **characterised in that** a coating (17) is provided on the side (5) coming into contact with the item to be ironed.

9. Iron according to claim 8, **characterised in that** the coating (17) is an enamel coating.

10. Iron according to one of the preceding claims 1 to 9, **characterised in that** the heating facility (2) is an electric heating facility.

11. Iron according to one of the preceding claims 1 to 9, **characterised in that** the heating facility (2) is an air heater.

12. Method for manufacturing an iron with an iron shoe (1) having a heating facility (2) and an iron sole (3), which has a sliding surface (5) which comes into contact with an item to be ironed and which is connected to the iron shoe (1) on the side which faces away from the sliding surface (5),
**characterised in that**,
- the iron sole (3) is embodied with a pin (7);
- the pin (7) has a disk-shaped head (13), with which the pin (7) is fastened to the iron sole (3);
- the disk-shaped head (13) of the pin (7) is arranged in a corresponding depression (15) in the iron shoe (1);
- and the pin (7) is guided in a form-fit and heated manner through a through channel (9) of the iron shoe (1) until it reaches deformability and the free end (11) of which protruding from the iron shoe (1) is bent in order to connect the iron sole (3) to the iron shoe (1).

## Revendications

1. Fer à repasser avec un sabot de fer (1) comprenant un dispositif chauffant (2) et une semelle de fer (3) qui présente une surface de glisse (5) venant en contact avec un article à repasser et qui est fixée sur le sabot de fer (1) du côté détourné de la surface de glisse (5),
**caractérisé en ce que**,
- une broche (7) est réalisée au niveau de la semelle de fer (3), laquelle broche est guidée à travers un canal de traversée (9) du sabot de fer (1) et présente une extrémité (11) libre, faisant saillie hors du sabot de fer (1), laquelle est recourbée en vue d'une fixation de la semelle de fer (3) sur le sabot de fer (1) ;
- la broche (7) présente une tête (13) en forme de disque, avec laquelle la broche (7) est fixée sur la semelle de fer (3) ;
- la tête (13) en forme de disque de la broche (7) est agencée dans un renfoncement (15) correspondant du sabot de fer (1) ;
- et la broche (7) est guidée à travers le canal de traversée (9) du sabot de fer (1) par complémentarité de forme, en étant chauffée jusqu'à sa déformabilité.

2. Fer à repasser selon la revendication 1, **caractérisé en ce que** la tête (13) en forme de disque de la broche (7) présente un diamètre minimum de 5 à 6 mm.

3. Fer à repasser selon la revendication 1 ou 2, **caractérisé en ce qu'**un interstice (s) est réalisé entre la tête (13) en forme de disque de la broche (7) et un fond du renfoncement (15).

4. Fer à repasser selon l'une quelconque des revendications précédentes, **caractérisé en ce que** l'extrémité de broche (11) libre fait saillie hors du sabot de fer (1) sur au moins 10 mm.

5. Fer à repasser selon l'une quelconque des revendications précédentes, **caractérisé en ce que** respectivement au moins une broche (7) est agencée dans le secteur d'une pointe de fer à repasser et/ou dans le secteur d'une extrémité de fer à repasser.

6. Fer à repasser selon l'une quelconque des revendications précédentes, **caractérisé en ce que** la broche (7) est constituée de métal.

7. Fer à repasser selon l'une quelconque des revendications précédentes, **caractérisé en ce que** la broche (7) est constituée d'aluminium.

8. Fer à repasser selon l'une quelconque des revendications précédentes, **caractérisé en ce qu'**un revêtement (17) est prévu sur le côté (5) venant en contact avec l'article à repasser.

9. Fer à repasser selon la revendication 8, **caractérisé en ce que** le revêtement (17) est un revêtement émail.

10. Fer à repasser selon l'une quelconque des revendications 1 à 9, **caractérisé en ce que** le dispositif chauffant (2) est un dispositif chauffant électrique.

11. Fer à repasser selon l'une quelconque des revendications 1 à 9, **caractérisé en ce que** le dispositif chauffant (2) est un chauffage à l'air.

12. Procédé de fabrication d'un fer à repasser avec un sabot de fer (1) comprenant un dispositif chauffant (2) ainsi qu'une semelle de fer (3) qui présente une surface de glisse (5) venant en contact avec un article à repasser et qui est reliée au sabot de fer (1) du côté détourné de la surface de glisse (5),
**caractérisé en ce que**,
- la semelle de fer (3) est réalisée avec une broche (7) ;
- la broche (7) présente une tête (13) en forme de disque, avec laquelle la broche (7) est fixée sur la semelle de fer (3) ;
- la tête (13) en forme de disque de la fiche (7) est agencée dans un renfoncement (15) correspondant du sabot de fer (1) ;
- et la broche (7) est guidée à travers un canal de traversée (9) du sabot de fer (1) par complémentarité de forme, en étant chauffée jusqu'à sa déformabilité, et son extrémité (11) libre, faisant saillie hors du sabot de fer (1), est recourbée en vue d'une liaison de la semelle de fer (3) au sabot de fer (1).
